# FASCICULE DE BREVET EUROPEEN

(11) **EP 3 657 268 B1**
(45) Date de publication et mention de la délivrance du brevet: **18.02.2026**
(21) Numéro de dépôt: 18207832.9
(22) Date de dépôt: 22.11.2018
(51) Int. Cl.: G10K 1/066, G10K 1/076, G04B 21/08, G04B 23/02, G10F 1/06, G10F 1/10

(54) **ORGANE RESONANT POUR UN MECANISME DE SONNERIE D'UNE MONTRE OU D'UNE BOITE A MUSIQUE**
RESONANZORGAN FÜR SCHLAGWERKMECHANISMUS EINER ARMBANDUHR ODER EINER SPIELUHR
RESONANT MEMBER FOR A CHIMING MECHANISM OF A WATCH OR A MUSIC BOX

(43) Date de publication de la demande: 27.05.2020
(73) Titulaire: Blancpain SA, 1348 Le Brassus (CH)
(72) Inventeur: CHEVALLIER, Laurane, 39220 Les Rousses (FR); PETER, Julien, 1124 Gollion (CH)
(74) Mandataire: ICB SA

(56) Documents cités:
- EP-A1- 1 906 267
- EP-A1- 1 914 606
- EP-A1- 3 252 542
- EP-A2- 2 207 069
- CH-A2- 708 963

## Description

### DOMAINE TECHNIQUE DE L'INVENTION

L'invention concerne un organe résonant, qui comporte au moins une partie résonante, telle qu'un ou plusieurs timbres, ou un clavier à lames pour un mécanisme de sonnerie d'une montre ou d'une boîte à musique. Le ou les timbres ou chaque lame d'un clavier doivent être conçus avec un matériau particulier pour tenir compte de l'encombrement à disposition dans la boîte de montre tout en garantissant une génération d'un son riche lors de la frappe du ou des timbres ou de l'activation d'une ou plusieurs lames.

L'invention concerne également un procédé de réalisation d'un organe résonant.

### ETAT DE LA TECHNIQUE

Dans le domaine de l'horlogerie, un mouvement horloger peut être muni d'un mécanisme de sonnerie, tel qu'une répétition minutes. Pour ce faire, l'organe résonant utilisé comprend un timbre, qui est un fil métallique de forme circulaire par exemple en acier. Ce fil métallique est disposé généralement autour du mouvement, dans la boîte de montre. Ce timbre est fixé, par exemple par soudure ou brasure, à un porte-timbre, qui est lui-même solidaire de la platine ou de la carrure de la boîte de montre. La vibration du timbre est produite par l'impact généralement à proximité du porte-timbre d'au moins un marteau. Cette vibration est composée de plusieurs fréquences propres ou partiels, dont le nombre et l'intensité, en particulier dans le domaine audible entre 1 kHz et 20 kHz, dépendent de la géométrie du timbre et des propriétés physiques du matériau utilisé.

Le timbre sous la forme d'un fil métallique peut aussi être conçu en or comme défini dans le brevet EP 2 107 436 B1 pour avoir beaucoup de partiels dans la vibration sonore générée par la frappe du marteau. Même si la réalisation d'un timbre en or apporte une grande richesse du son généré lors de la frappe d'un marteau du mécanisme de sonnerie, il peut subir une déformation trop importante due à son propre poids. Comme l'emplacement peut être réduit dans la boîte de montre où se situe le timbre, il peut facilement venir en contact non désiré avec des pièces voisines. Cela constitue un inconvénient d'un tel timbre en or ou tout métal avec une densité élevée et un faible module d'élasticité.

Dans ces conditions, on peut envisager de placer des isolateurs de bruit autour du ou des timbres du mécanisme pour éviter de tels chocs ou tintements involontaires. Cependant l'espace est fort réduit dans les montres traditionnelles pour placer encore des isolateurs de bruit entre le ou les timbres, tout en garantissant une richesse du son généré lors de la frappe du ou des timbres en des instants désirés.

Bien entendu, un mouvement horloger peut aussi comprendre un mécanisme de sonnerie pour générer une musique si le mécanisme est activé. Pour ce faire, le mécanisme peut comprendre un organe résonant sous la forme d'un clavier musical. Les lames réalisées en matériau métallique, peuvent être activées par des goupilles disposées sur un disque ou un cylindre entraîné en rotation lors de l'activation du mécanisme de sonnerie. Les mêmes inconvénients que pour un agencement d'un ou plusieurs timbres dans un matériau susmentionné peuvent être observés avec le clavier à lames métalliques.

Il est encore à noter que dans une montre musicale ou à sonnerie traditionnelle, le rendement acoustique, sur la base de la transduction vibro-acoustique complexe des pièces d'habillage, est faible. Pour améliorer et augmenter le niveau acoustique d'un son ou d'une note, il doit être tenu compte de la matière, de la géométrie et des conditions aux limites des pièces d'habillage. Les configurations des pièces d'habillage sont aussi dépendantes de l'esthétique de la montre et des contraintes de fonctionnement, ce qui peut limiter les possibilités d'adaptation.

Dans la demande de brevet CH 708 963 A2, il est décrit un clavier musical d'une montre à sonnerie. Les lames du clavier sont réalisées avec un module d'Young compris entre 70 et 120 GPa et de densité supérieure à 14 g/cm³. Les lames peuvent être réalisées en tungstène.

Le document EP2207069 A2 divulgue une montre avec un organe résonant comportant quatre timbres.

### RESUMÉ DE L'INVENTION

L'invention a donc pour but de pallier aux inconvénients de l'état de la technique en fournissant un organe résonant, qui comprend un ou plusieurs timbres ou un clavier à lames pour un mécanisme de sonnerie d'une montre ou d'une boîte à musique à moindre déformation due à son propre poids et susceptible de générer un son riche, chaleureux et fort une fois activé dans un espace réduit de la montre ou de la boîte à musique.

A cet effet, l'invention concerne un organe résonant, qui comprend les caractéristiques définies dans la revendication indépendante 1.

Des formes d'exécution particulières de l'organe résonant sont définies dans les revendications dépendantes 2 à 4.

Un avantage de l'organe résonant réside dans le fait qu'il est conçu dans un alliage de tungstène ou tantale ou rhodium ou hafnium à plus de 51% en poids de tungstène ou tantale ou rhodium ou hafnium. De préférence, l'alliage peut comprendre plus de 75% en poids de tungstène ou tantale ou rhodium ou hafnium dans l'alliage. De plus de préférence, il est choisi un tel alliage ayant un rapport E/ρ du module d'Young E sur la densité ou masse volumique ρ qui s'approche de celui de l'or. Le rapport E/ρ doit être par exemple inférieur à 28.10⁶ (m/s)². Ceci permet de générer, une fois activé, un son fort et riche ayant un grand nombre de partiels dans la gamme audible d'au moins 1 kHz à 10 kHz.

Avantageusement, l'organe résonant peut être constitué d'une partie résonante reliée sous forme monobloc à une partie de fixation. La partie résonante peut être constituée d'un ou plusieurs timbres et la partie de fixation peut être défini comme un porte-timbre reliant un ou plusieurs timbres, ou un porte-timbre par timbre.

Avantageusement, il est prévu de réaliser l'organe résonant, qui comprend un ou plusieurs timbres, de telle manière à minimiser sa déformation due à son propre poids une fois monté dans une boîte de montre et avec un espace réduit de positionnement du ou des timbres. Le ou les timbres peuvent aussi être réalisés en alliage de tungstène ou tantale ou rhodium ou hafnium avec une dureté supérieure à 250 HV, et de préférence supérieure à 300 HV.

Avantageusement, l'organe résonant peut être un clavier musical constitué de plusieurs lames reliées à un même talon sous forme monobloc. Chaque lame ou chaque groupe de lames peuvent être réalisés pour générer chacune ou chacun une note bien définie une fois activés.

A cet effet, l'invention concerne aussi un procédé de réalisation d'un organe résonant défini dans les revendications indépendantes 5 et 6.

### BRÈVE DESCRIPTION DES FIGURES

Les buts, avantages et caractéristiques d'un organe résonant, qui comprend un ou plusieurs timbres ou un clavier à lames pour un mécanisme de sonnerie d'une montre ou d'une boîte à musique apparaîtront mieux dans la description suivante notamment en regard des dessins sur lesquels :
la figure 1 représente une vue de dessus d'un organe résonant sous la forme d'un timbre lié à une partie de fixation d'un mécanisme de sonnerie notamment d'une montre selon l'invention,
les figures 2a et 2b représentent des vues de côté et de dessus d'un timbre lié à une partie de fixation comme montré en figure 1 avec une déformation du timbre due à son poids,
la figure 3 représente une vue en coupe partielle d'une partie de montre à sonnerie ou musicale ayant un organe résonant à deux timbres pour une répétition minutes, et
la figure 4 représente une vue en coupe partielle d'une partie de montre à sonnerie ou musicale ayant un organe résonant à quatre timbres pour un carillon.

### DESCRIPTION DETAILLEE DE L'INVENTION

Dans la description suivante, toutes les parties d'un mécanisme de sonnerie, qui comprend un organe résonant d'une montre à sonnerie ou musicale, qui sont bien connues dans ce domaine technique, ne sont décrites que sommairement. L'accent porte principalement sur l'organe résonant et sa réalisation pour le mécanisme de sonnerie dans la boîte de montre, voire dans une boîte à musique.

La figure 1 représente un organe résonant 1, qui comprend une partie résonante 2 et une partie de fixation 3. La partie résonante 2 comprend dans ce cas de figure un timbre 2, et la partie de fixation 3 est une plaquette sous forme de porte-timbre dans le prolongement d'une première extrémité du timbre 2. Généralement l'autre extrémité du timbre 2 est libre. La partie résonante 2 et la partie de fixation 3 ne forment de préférence qu'une seule pièce, c'est-à-dire monobloc avec un même matériau. Selon l'invention, le matériau utilisé est un alliage, qui comprend au moins 51% en poids de tungstène ou tantale ou rhodium ou hafnium.

La partie de fixation 3 peut être d'une même épaisseur que l'épaisseur du timbre 2 et comprend des perçages pour la fixation, par exemple au moyen de vis, du timbre 2 sur une partie correspondante d'une carrure de la boîte de montre ou d'une platine du mouvement horloger. La partie de fixation 3 peut aussi être d'une autre forme et d'une épaisseur différente ou venir de matière avec une portion de la carrure de montre.

Le timbre 2 d'un mécanisme de sonnerie de la montre peut être disposé dans la boîte de montre de préférence sous un cadran de montre et selon une forme d'exécution en partie autour d'un mouvement horloger. Dans ces conditions, il peut se présenter de forme circulaire de diamètre correspondant au diamètre du verre de montre, et décrivant une portion de cercle d'un angle qui peut être entre 150° et 250°, de préférence entre 185° et 220°. Le timbre 2 peut être de section transversale circulaire ou de préférence rectangulaire sur les figures présentées. Des exemples dimensionnels sont décrits ci-après sans limitation d'exécution à ces exemples décrits.

Le timbre 2, fixé par la partie de fixation 3 dans la boîte de montre, fait généralement partie d'un mécanisme de sonnerie, qui comprend encore de préférence un marteau pour venir frapper le timbre dans des instants prédéterminés. Une portion d'impact du marteau non représenté vient généralement frapper le timbre à proximité de sa liaison à la partie de fixation 3 pour générer une résonance acoustique.

En fonction du matériau utilisé pour réaliser l'organe résonant 1, il peut survenir une déformée importante de la partie résonante 2 une fois que l'organe résonant 1 est fixé dans la boîte de montre ou dans la boîte à musique. Une fois fixée, la partie résonante 2 peut fléchir, c'est-à-dire se déformer en fonction de son propre poids et même lorsque la montre est au repos. Dans le cas d'une partie résonante 2 constituée d'un ou plusieurs timbres et comme l'espace où se trouvent le ou les timbres est très réduit, tout mouvement ou choc de la montre peut conduire le ou les timbres 2 à venir en contact d'un timbre voisin ou d'une pièce de montre proche. Cela peut conduire à un tintement non désiré du ou des timbres indépendamment de leur activation normale dans des instants déterminés, ce qui n'est pas désiré.

Les figures 2a et 2b représentent justement la déformée d'un timbre 2 de l'organe résonant 1. L'organe résonant 1 est fixé par l'intermédiaire de la partie de fixation 3 sur un support dans la boîte de montre. Ce support non représenté peut être par exemple une portion de la carrure de la boîte de montre ou un support sur une platine de montage du mouvement horloger. Il peut s'agir également d'un support dans une boîte de musique. Une fois monté, le timbre 2 de l'organe résonant 1 est en principe disposé dans un plan parallèle au cadran de montre et juste en dessous. Cependant même dans un état de repos sur une table ou dans un écrin, le poids du timbre depuis sa fixation a pour effet de le faire fléchir, c'est-à-dire se déformer par son propre poids.

Dans un mode de repos, le timbre 2, décrivant une portion de cercle, se déforme d'une distance d vue en élévation depuis sa partie de fixation 3 à son extrémité libre. En fonction de l'espace réservé au timbre ou à un ensemble de timbres dans la boîte de montre, il est nécessaire qu'un tel timbre 2 de diamètre par exemple de l'ordre de 35 à 40 mm sur une portion de cercle entre 185° et 220° pour la note sol par exemple, et d'épaisseur et de largeur égale ou supérieure à 0.4 mm, de préférence proche de 0.5 mm, ait une distance d de déformation inférieure à 20% de sa section transversale soit à 0.1 mm dans le cas de la présente invention.

Comme indiqué ci-devant selon la présente invention, l'organe résonant 1 avec un ou plusieurs timbres 2 est réalisé dans un alliage avec plus de 51% en poids de tungstène ou tantale ou rhodium ou hafnium dans l'alliage et dont le rapport E/ρ est plus petit que 28·10⁶ (m/s)². De plus, il peut aussi être prévu de réaliser ledit alliage de tungstène ou tantale ou rhodium ou hafnium avec une dureté de plus de 250 HV. Une liste de matériaux est indiquée ci-après.

Le tableau ci-dessous résume les critères, qui correspondent à l'or 5N et aux matières alternatives, qui sont composées notamment d'au moins 51% en poids de tungstène ou tantale ou rhodium ou hafnium :

| | Or 5N | Matières alternatives > 51% en poids de tungstène ou tantale ou rhodium ou hafnium |
|---|---|---|
| Déformation du timbre sous son propre poids (simulation) | 0.223 mm | < 0.1 **mm** |
| Rapport E/^{Z} | 5.4·10⁶ (m/s)² | Le plus petit possible pour se rapprocher du rapport E/ρ de l'or |
| Dureté HV | 250-280 HV | au moins > 250 HV |

A titre purement indicatif et non limitatif, il peut être réalisé un timbre 2 générant une note de sol lors de sa frappe par un marteau du mécanisme de sonnerie. Le timbre 2 peut être réalisé dans un alliage de tungstène où la proportion de tungstène est de plus de 95% en poids. Le module d'Young E est égal à 330 GPa, la densité ρ est de 18 g/cm³ et la dureté est de l'ordre de 310 HV. La longueur du timbre de diamètre de l'ordre de 35 à 40 mm et d'une portion de cercle d'angle à 198.83° et le rapport E/ρ est égal à 18.3·10⁶ (m/s)². On observe dans ce cas une déformation du timbre due à son propre poids de l'ordre de 0.053mm, qui est inférieure à 0.1 mm, ce qui est recherché.

On peut aussi définir la formule de la déformation d'une poutre encastrée, qui se déforme sous son propre poids. Cette formule de déformation de la poutre peut être prise comme exemple pour déterminer la déformation d'un timbre 2 d'un organe résonant 1 de forme plus complexe. Ainsi, la formule pour calculer la flèche de ce type de système, pour une section de poutre rectangulaire, est la suivante :$fi = ρ ⋅ {L}^{4} / \left(8⋅E⋅l\right)$ où L est la longueur de la poutre, p est le poids de la poutre par unité de longueur, E est le module de Young, et I = b·h³/12 pour une section rectangulaire avec b la largeur de la poutre et h la hauteur de la poutre.

Dans notre cas, le ou les timbres 2 sont des éléments courbés. Le calcul de la déformation des timbres consiste donc en une extrapolation de la formule initialement adaptée à une poutre encastrée susmentionnée. Ce calcul pour des timbres est donc beaucoup plus complexe et nécessite donc un calcul par éléments finis.

La longueur d'au moins un timbre 2 est liée à la fréquence de résonance recherchée : $fn = \left(1/2π\right) ⋅ {\left({β}_{n}⋅L\right)}^{2} ⋅ \left({b / L}^{2}\right) ⋅ {\left(E/\left(12⋅ρ\right)\right)}^{1 / 2}$ où ρ est la masse volumique du matériau, βₙ·L = ((2n - 1)/2)·π pour n>5, n étant le numéro du mode.

Cette équation est valable pour les modes de vibration, qui sont dans le plan de la frappe. Le rapport E/ρ est propre à la matière du timbre. Plus ce rapport est petit, plus il y a de partiels et donc plus le son est riche. Un son riche est perçu plus fort par l'oreille humaine. Donc avec le choix du matériau du timbre, on doit avoir un rapport E/ρ le plus petit possible et si possible pouvant s'approcher de celui de l'or.

Il est encore à noter que le changement de matière vers une matière qui se déforme moins que l'or peut aussi permettre d'optimiser l'encombrement dans la boîte de montre. Si la matière se déforme moins, un gain au niveau du diamètre de la boîte de montre et de l'épaisseur du ou des timbres peut aussi être gagné.

L'alliage à plus de 51% en poids de tungstène ou tantale ou rhodium ou hafnium peut également contenir un ou plusieurs des éléments suivants : nickel (Ni), cuivre (Cu), fer (Fe), molybdène (Mo), tantale (Ta), hafnium (Hf), niobium (Nb), zirconium (Zr) et cobalt (Co). Ces éléments d'addition peuvent par exemple augmenter les propriétés mécaniques et/ou la résistance à la corrosion de l'alliage. Ces éléments peuvent également être sélectionnés en fonction de leur diagramme de phase avec l'élément de tungstène ou tantale ou rhodium ou hafnium. L'obtention de certaines phases peut être intéressante pour l'usinabilité et/ou pour les propriétés acoustiques.

Il peut être prévu de réaliser l'alliage à plus de 75% en poids de tungstène ou tantale ou rhodium ou hafnium. Dans un cas particulier, l'alliage peut comprendre plus de 90% en poids de tungstène en comprenant encore du nickel et du cuivre.

Le module de Young peut être compris entre 280 et 400 GPa et la masse volumique ou densité peut être supérieure à 15 g/cm³.

L'organe résonant 1, composé de plusieurs timbres 2, 2', 2", 2"', peut être réalisé par fraisage, électroérosion, usinage par laser, moulage, coulage, pressage à chaud ou une autre méthode d'usinage adaptée dans ce domaine technique. Le ou les timbres 2, 2', 2", 2"' peuvent aussi être issus de produits coulés ou de produits pressés à chaud ou de produits déformés à chaud ou à froid. Cela implique que les timbres 2, 2', 2", 2"' peuvent être anisotropes ou isotropes. Ces caractéristiques peuvent avoir une influence sur les propriétés acoustiques.

L'organe résonant 1 peut subir un traitement thermique dans le but d'augmenter ses propriétés mécaniques, sa résistance à la corrosion et/ou ses propriétés acoustiques par exemple. De plus, l'organe résonant 1 peut bénéficier d'un traitement de surface formant une couche en surface de l'alliage ayant plus de 51% en poids de tungstène ou tantale ou rhodium ou hafnium, ce qui permet d'améliorer la résistance à la corrosion et/ou la dureté en surface par exemple. L'épaisseur de cette couche supplémentaire à l'élément de base pourra être comprise entre 10 nm et 200 µm. Cette couche supplémentaire peut servir aussi de protection de l'élément de base notamment de la corrosion.

La figure 3 représente une vue en coupe partielle d'une partie de montre à sonnerie ou musicale, qui comprend un organe résonant 1 à deux timbres 2, 2' pour une répétition minutes. Le premier timbre 2 de forme circulaire par exemple est disposé au-dessus du second timbre 2' de forme circulaire par exemple, mais de longueur différente de manière à générer une autre note que le premier timbre une fois activé.

Le premier timbre 2 peut se trouver juste en dessous d'un cadran 4 de montre, alors que le second timbre 2' est en dessous du premier timbre et au-dessus d'un bord intérieur 5' de la carrure 5 de montre. Une portion de jointure 6 relie le cadran à la carrure 5. Un espace réduit 10 du placement des timbres 2, 2' est prévu, mais ne garantit pas que les timbres 2, 2' ne s'entrechoquent pas ou viennent involontairement en contact de la bordure de l'espace de vibration 10. Cela dépend du matériau utilisé pour les réaliser, tel qu'un alliage à plus de 51% en poids de tungstène ou tantale ou rhodium ou hafnium.

Chaque timbre 2, 2' est de largeur I1 égale ou supérieure à 0.4 mm. Le premier timbre 2 est espacé du cadran 4 d'une hauteur h1 d'environ la valeur de sa section transversale. Le second timbre est espacé d'une hauteur h2 de valeur inférieure à deux fois sa section transversale du premier timbre 2 sans déformation. Finalement, le second timbre est espacé d'une hauteur h3 d'environ la valeur de sa section transversale du bord 5' inférieur et intérieur de la carrure 5. Les premier et second timbres 2, 2' sont espacés de la carrure 5 d'une distance d1 égale ou inférieure à deux fois la valeur de leur section transversale.

La figure 4 représente une vue en coupe partielle d'une partie de montre à sonnerie ou musicale, qui comprend un organe résonant 1 à quatre timbres 2, 2', 2", 2"' pour un carillon selon l'invention. Les premier et second timbres 2, 2' sont selon le même agencement que pour la forme d'exécution de la figure 3. Un troisième timbre 2" est monté coaxial vers l'intérieur et dans le même plan que le premier timbre 2. Un quatrième timbre 2‴ est monté coaxial vers l'intérieur et dans le même plan que le second timbre 2'. Chaque timbre est d'une longueur différente de manière à générer chacun une note particulière différente une fois activé. L'espace entre les premier et troisième timbres 2, 2" et entre les second et quatrième timbres 2', 2"' est d'environ deux fois la valeur de leur section transversale.

Bien entendu d'autres valeurs dimensionnelles des timbres peuvent être appliquées en fonction de la dimension de la montre équipée du mécanisme de sonnerie.

**Il** peut être envisagé que deux parties résonantes 2 ou plus soient reliées à une seule partie de fixation 3. Dans le cas d'un organe résonant 1 composé de timbres 2, un ou plusieurs timbres 2 peuvent être reliés à une même partie de fixation 3, telle qu'un porte-timbre 3, alors que d'autres timbres 2 peuvent être reliés chacun à leur propre partie de fixation 3 différente, telle qu'à leur propre porte-timbre 3.

**Il** est encore à noter que l'organe résonant 1 est adapté avec le choix du matériau en accord avec le matériau des pièces d'habillage de manière à avoir une meilleure transmission sonore entre le ou les timbres mis en vibration et les pièces d'habillage voisines.

Tout ce qui a été décrit pour un organe résonant 1 à un ou plusieurs timbres peut s'appliquer de la même manière à un organe résonant 1 sous la forme d'un clavier à lames pour pouvoir jouer une mélodie une fois activées.

A partir de la description qui vient d'être faite, plusieurs variantes de l'organe résonant pour un mécanisme de sonnerie d'une montre ou d'une boîte à musique peuvent être conçues par l'homme du métier sans sortir du cadre de l'invention définie par les revendications.

## Revendications

1. Organe résonant (1) pour un mécanisme de sonnerie d'une montre ou d'une boîte à musique, comportant au moins une partie résonante (2) agencée pour vibrer et résonner sous l'action d'une activation,
dans lequel au moins la partie résonante (2) est réalisée en alliage de tungstène ou tantale ou rhodium ou hafnium avec plus de 51% en poids de tungstène ou tantale ou rhodium ou hafnium dans l'alliage, dans lequel
la partie résonante (2) comprend au moins quatre timbres (2, 2', 2", 2"') de forme circulaire ayant des longueurs différentes de manière à générer chacun une note particulière différente une fois activé pour un carillon,
un premier timbre (2) et un second timbre (2') sont susceptibles d'être disposés l'un au-dessus de l'autre dans une boîte de montre,
un troisième timbre (2") et un quatrième timbre (2"') sont susceptibles d'être disposés l'un au-dessus de l'autre dans une boîte de montre,
le troisième timbre (2") est destiné à être monté coaxial au premier timbre (2'), vers l'intérieur et dans le même plan que le premier timbre (2), et
dans lequel le quatrième timbre (2‴) est destiné à être monté coaxial au second timbre (2'), vers l'intérieur et dans le même plan que le second timbre (2').

2. Organe résonant (1) selon la revendication 1, **caractérisé en ce qu'**il comprend une partie de fixation (3) réalisée en une seule pièce avec la partie résonante (2, 2', 2", 2"') de chaque timbre sous forme monobloc.

3. Organe résonant (1) selon la revendication 1, **caractérisé en ce que** chacun des quatre timbres (2, 2', 2", 2‴) est relié à une extrémité à une pièce de fixation (3) et une autre extrémité est libre de mouvement, et **en ce que** chaque timbre est de forme circulaire pour être disposé dans une boîte de montre en décrivant une portion de cercle d'un angle entre 150° et 250°, et de préférence entre 185° et 220°.

4. Organe résonant (1) selon la revendication 3, **caractérisé en ce que** chacun des quatre timbres (2, 2', 2", 2"') a une section transversale circulaire ou rectangulaire d'épaisseur ou de largeur supérieure ou égale à 0.4 mm.

5. Procédé de réalisation d'un organe résonant (1) selon l'une des revendications 1 et 2, l'organe résonant **se caractérisant en ce que** la partie résonante (2) comprend au moins quatre timbres (2, 2', 2", 2‴) de forme circulaire ayant des longueurs différentes de manière à générer chacun une note particulière différente une fois activé pour un carillon, **en ce qu'**un premier timbre (2) et un second timbre (2') sont susceptibles d'être disposés l'un au-dessus de l'autre dans une boîte de montre, **en ce qu'**un troisième timbre (2") et un quatrième timbre (2"') sont susceptibles d'être disposés l'un au-dessus de l'autre dans une boîte de montre, **en ce que** le troisième timbre (2") est destiné à être monté coaxial vers l'intérieur et dans le même plan que le premier timbre (2), et **en ce que** le quatrième timbre (2"') est destiné à être monté coaxial vers l'intérieur et dans le même plan que le second timbre (2'), le procédé comprenant une étape de réalisation de l'organe résonant (1) dans un alliage de tungstène ou tantale ou rhodium ou hafnium à plus de 51% en poids de tungstène ou tantale ou rhodium ou hafnium, et une étape de traitement thermique de l'organe résonant obtenu pour augmenter ses propriétés mécaniques, sa résistance à la corrosion et/ou ses propriétés acoustiques.

6. Procédé de réalisation d'un organe résonant (1) selon l'une des revendications 1 et 2, l'organe résonant **se caractérisant en ce que** la partie résonante (2) comprend au moins quatre timbres (2, 2', 2", 2‴) de forme circulaire ayant des longueurs différentes de manière à générer chacun une note particulière différente une fois activé pour un carillon, **en ce qu'**un premier timbre (2) et un second timbre (2') sont susceptibles d'être disposés l'un au-dessus de l'autre dans une boîte de montre, **en ce qu'**un troisième timbre (2") et un quatrième timbre (2"') sont susceptibles d'être disposés l'un au-dessus de l'autre dans une boîte de montre, **en ce que** le troisième timbre (2") est destiné à être monté coaxial au premier timbre (2), vers l'intérieur et dans le même plan que le premier timbre (2), et **en ce que** le quatrième timbre (2‴) est destiné à être monté coaxial au second timbre (2'), vers l'intérieur et dans le même plan que le second timbre (2'), le procédé comprenant une étape de réalisation de l'organe résonant (1) dans un alliage de tungstène ou tantale ou rhodium ou hafnium à plus de 51% en poids de tungstène ou tantale ou rhodium ou hafnium, et une étape de traitement de surface formant une couche supplémentaire en surface de l'alliage pour améliorer sa résistance à la corrosion et/ou sa dureté en surface.

## Patentansprüche

1. Resonanzorgan (1) für ein Schlagwerk einer Uhr oder einer Musikdose, das mindestens einen Resonanzteil (2) umfasst, der so angeordnet ist, dass er nach Aktivierung vibriert und schwingt, wobei zumindest der Resonanzteil (2) aus einer Wolfram- oder Tantal- oder Rhodium- oder Hafniumlegierung mit mehr als 51 Gew.-% Wolfram oder Tantal oder Rhodium oder Hafnium in der Legierung besteht, wobei der Resonanzteil (2) mindestens vier kreisförmige Gongs (2, 2', 2" 2‴) mit unterschiedlichen Längen umfasst, sodass sie, wenn sie aktiviert werden, jeweils eine andere spezifische Note für ein Glockenspiel erzeugen;
wobei ein erster Gong (2) und ein zweiter Gong (2') übereinander in einem Uhrgehäuse angeordnet sein können;
wobei ein dritter Gong (2") und ein vierter Gong (2"') übereinander in einem Uhrgehäuse angeordnet sein können;
wobei der dritte Gong (2") so konstruiert ist, dass er koaxial mit dem ersten Gong (2'), nach innen und in der gleichen Ebene wie der erste Gong (2), angebracht ist; und
wobei der vierte Gong (2"') so konstruiert ist, dass er koaxial mit dem zweiten Gong (2'), nach innen und in der gleichen Ebene wie der zweite Gong (2'), angebracht ist.

2. Resonanzorgan (1) nach Anspruch 1, **dadurch gekennzeichnet, dass** es einen Befestigungsteil (3) umfasst, der einstückig mit dem Resonanzteil (2, 2', 2", 2‴) jedes Gongs als ein einzelnes Teil ausgebildet ist.

3. Resonanzorgan (1) nach Anspruch 1, **dadurch gekennzeichnet, dass** jeder der vier Gongs (2, 2', 2", 2"') an einem Ende mit einem Befestigungsteil (3) verbunden ist und ein anderes Ende frei beweglich ist, und dass jeder Gong kreisförmig ist, um in einem Uhrgehäuse angeordnet zu werden, das einen Kreisabschnitt mit einem Winkel zwischen 150° und 250° und vorzugsweise zwischen 185° und 220° bildet.

4. Resonanzorgan (1) nach Anspruch 3, **dadurch gekennzeichnet, dass** jeder der vier Gongs (2, 2', 2", 2‴) einen kreisförmigen oder rechteckigen Querschnitt mit einer Dicke oder Breite von mehr als oder gleich 0,4 mm aufweist.

5. Verfahren zur Herstellung eines Resonanzorgans (1) nach einem der Ansprüche 1 und 2, wobei das Resonanzorgan **dadurch gekennzeichnet ist, dass** der Resonanzteil (2) mindestens vier kreisförmige Gongs (2, 2', 2" 2"') mit unterschiedlichen Längen umfasst, sodass sie, wenn sie aktiviert werden, jeweils eine andere spezifische Note für ein Glockenspiel erzeugen, dadurch, dass ein erster Gong (2) und ein zweiter Gong (2') übereinander in einem Uhrgehäuse angeordnet sein können, dadurch, dass ein dritter Gong (2") und ein vierter Gong (2"') übereinander in einem Uhrgehäuse angeordnet sein können, dadurch, dass der dritte Gong (2") so konstruiert ist, dass er koaxial nach innen und in der gleichen Ebene wie der erste Gong (2) angebracht ist, und dadurch, dass der vierte Gong (2"') so konstruiert ist, dass er koaxial nach innen und in der gleichen Ebene wie der zweite Gong (2') angebracht ist, wobei das Verfahren einen Herstellungsschritt, in dem das Resonanzorgan (1) aus einer Wolfram- oder Tantal- oder Rhodium- oder Hafniumlegierung mit mehr als 51 Gew.-% Wolfram oder Tantal oder Rhodium oder Hafnium hergestellt wird, und einen Wärmebehandlungsschritt, in dem das resultierende Resonanzorgan wärmebehandelt wird, um seine mechanischen Eigenschaften, Korrosionsbeständigkeit und/oder akustischen Eigenschaften zu verbessern, umfasst.

6. Verfahren zur Herstellung eines Resonanzorgans (1) nach einem der Ansprüche 1 und 2, wobei das Resonanzorgan **dadurch gekennzeichnet ist, dass** der Resonanzteil (2) mindestens vier kreisförmige Gongs (2, 2', 2" 2"') mit unterschiedlichen Längen umfasst, sodass sie, wenn sie aktiviert werden, jeweils eine andere spezifische Note für ein Glockenspiel erzeugen, dadurch, dass ein erster Gong (2) und ein zweiter Gong (2') übereinander in einem Uhrgehäuse angeordnet sein können, dadurch, dass ein dritter Gong (2") und ein vierter Gong (2‴) übereinander in einem Uhrgehäuse angeordnet sein können, dadurch, dass der dritte Gong (2") so konstruiert ist, dass er koaxial mit dem ersten Gong (2), nach innen und in der gleichen Ebene wie der erste Gong (2), angebracht ist, und dadurch, dass der vierte Gong (2"') so konstruiert ist, dass er koaxial mit dem zweiten Gong (2'), nach innen und in der gleichen Ebene wie der zweite Gong (2'), angebracht ist, wobei das Verfahren einen Herstellungsschritt, in dem das Resonanzorgan (1) aus einer Wolfram- oder Tantal- oder Rhodium- oder Hafniumlegierung mit mehr als 51 Gew.-% Wolfram oder Tantal oder Rhodium oder Hafnium hergestellt wird, und einen Oberflächenbehandlungsschritt, wobei eine zusätzliche Schicht auf der Oberfläche der Legierung gebildet wird, um ihre Korrosionsbeständigkeit und/oder Oberflächenhärte zu verbessern, umfasst.

## Claims

1. A resonant organ (1) for a striking mechanism of a watch or of a musical box, comprising at least one resonant part (2) arranged to vibrate and resonate once activated, in which at least the resonant part (2) is made of a tungsten or tantalum or rhodium or hafnium alloy with more than 51% by weight of tungsten or tantalum or rhodium or hafnium in the alloy, in which the resonant part (2) comprises at least four circular-shaped gongs (2, 2', 2", 2‴) with different lengths so as to each generate a different specific note once activated for a chime;
a first gong (2) and a second gong (2') can be arranged one above the other in a watchcase;
a third gong (2") and a fourth gong (2"') can be arranged one above the other in a watchcase;
the third gong (2") is designed to be fitted coaxially with the first gong (2'), inwards and in the same plane as the first gong (2); and
in which the fourth gong (2"') is designed to be fitted coaxially with the second gong (2'), inwards and in the same plane as the second gong (2').

2. The resonant organ (1) according to claim 1, **characterised in that** it comprises a fastening part (3) made in one piece with the resonant part (2, 2', 2", 2"') of each gong as a single piece.

3. The resonant organ (1) according to claim 1, **characterised in that** each of the four gongs (2, 2', 2", 2"') is connected at one end to a fastening part (3) and another end is free to move, and **in that** each gong is circular in shape so as to be arranged in a watchcase forming a portion of a circle with an angle between 150° and 250°, and preferably between 185° and 220°.

4. The resonant organ (1) according to claim 3, **characterised in that** each of the four gongs (2, 2', 2", 2"') has a circular or rectangular cross-section with a thickness or width greater than or equal to 0.4 mm.

5. A method for producing a resonant organ (1) according to any of claims 1 and 2, the resonant organ being **characterised in that** the resonant part (2) comprises at least four circular gongs (2, 2', 2", 2‴) with different lengths so as to each generate a different specific note once activated for a chime, **in that** a first gong (2) and a second gong (2') can be arranged one above the other in a watchcase, **in that** a third gong (2") and a fourth gong (2"') can be arranged one above the other in a watchcase, **in that** the third gong (2") is designed to be fitted coaxially inwards and in the same plane as the first gong (2), and **in that** the fourth gong (2"') is designed to be fitted coaxially inwards and in the same plane as the second gong (2'), the method comprising a production step in which the resonant organ (1) is produced from a tungsten or tantalum or rhodium or hafnium alloy with more than 51% by weight of tungsten or tantalum or rhodium or hafnium, and a heat-treatment step in which the resulting resonant organ is heat-treated to enhance its mechanical properties, corrosion resistance and/or acoustic properties.

6. The method for producing a resonant organ (1) according to any of claims 1 and 2, the resonant organ being **characterised in that** the resonant part (2) comprises at least four circular gongs (2, 2', 2", 2‴) with different lengths so as to each generate a different specific note once activated for a chime, **in that** a first gong (2) and a second gong (2') can be arranged one above the other in a watchcase, **in that** a third gong (2") and a fourth gong (2‴) can be arranged one above the other in a watchcase, **in that** the third gong (2") is designed to be fitted coaxially with the first gong (2), inwards and in the same plane as the first gong (2), and **in that** the fourth gong (2"') is designed to be fitted coaxially with the second gong (2'), inwards and in the same plane as the second gong (2'), the method comprising a production step in which the resonant organ (1) is produced from a tungsten or tantalum or rhodium or hafnium alloy with more than 51% by weight of tungsten or tantalum or rhodium or hafnium, and a surface-treatment step forming an additional layer on the surface of the alloy to improve its corrosion resistance and/or surface hardness.
